# FASCICULE DE BREVET EUROPEEN

(11) **EP 0 360 671 B1**
(45) Date de publication et mention de la délivrance du brevet: **13.05.1992**
(21) Numéro de dépôt: 89402536.0
(22) Date de dépôt: 15.09.1989
(51) Int. Cl.: B63C 9/00

(54) **Dispositif de sauvetage d'une personne tombée d'un véhicule nautique**
Rettungsvorrichtung für aus einem Boot ins Wasser gefallene Personen
Life-saving equipment for a person fallen from a boat

(30) Priorité: 23.09.1988 FR 8812464
(43) Date de publication de la demande: 28.03.1990
(73) Titulaire: THOMSON-CSF, 75008 Paris (FR)
(72) Inventeur: Solminihac, François, F-92045 Paris la Défense (FR)
(74) Mandataire: Desperrier, Jean-Louis

(56) Documents cités:
- WO-A-81/00496
- US-A- 3 810 146
- US-A- 4 714 914
- PATENT ABSTRACTS OF JAPAN, vol. 9, no. 149 (M-390)[1872], 25 juin 1985, 38 M 390; & JP-A-60 25 880 (MITSUBISHI JUKOGYO K.K.) 08-02-1985

## Description

La présente invention est relative à un dispositif de sauvetage d'une personne tombée d'un véhicule nautique et, plus particulièrement, à un tel dispositif du type qui comprend des moyens de secours embarqués dans le véhicule et conçus pour être mis à l'eau sous la commande d'un signal radioélectrique émis automatiquement par un émetteur de tels signaux incorporés à un boîtier d'alarme porté par la personne, lorsque celle-ci arrive dans l'eau.

La recherche d'une personne à la mer dans des conditions météorologiques même moyennes est difficile car on ne distingue pas correctement la tête de cette personne sur la surface agitée de la mer. En outre il est malaisé de faire revenir le navire d'où s'est produit la chute, sur l'endroit précis de cette chute.

On connaît, de la demande de brevet français No. 2. 551. 020 aux noms de A. NEVEU et G. SALAUN, un dispositif permettant de larguer, sans intervention manuelle, une bouée dès qu'un homme tombe à la mer. Dès que la personne est à l'eau, un émetteur de signaux radioélectriques est mis sous tension par fermeture de contacts électriques par conduction de l'eau, ou bien manuellement par l'opérateur si celui-ci en est capable. Le signal radio est reçu à bord du navire d'où s'est produit la chute par un récepteur qui commande le largage d'une bouée de sauvetage ainsi que l'allumage d'un gyrophare et d'une sirène d'alarme. En outre le récepteur commande alors l'arrêt du moteur et, éventuellement, celle du pilotage automatique. La bouée étant ainsi larguée dans un très court délai, elle dérive de la même façon que le naufragé, en suivant les vents et/ou courants, à une distance très réduite de celui -ci.

Si ce dispositif permet d'accroître les chances de survie des naufragés, notamment dans le cas des navigateurs solitaires, il présente cependant des inconvénients importants.

D'une part le largage de la bouée par fermeture de contacts électriques par l'eau est source de fausses alertes car il arrive souvent à un navigateur d'être trempé sur le pont du navire, sans donc être tombé à l'eau.

D'autre part, le naufragé lui-même n'est pas localisé et il est alors difficile de le retrouver dans un délai suffisamment court car une distance importante sépare rapidement en général le naufragé de son embarcation.

La présente invention a donc pour but de réaliser un tel dispositif permettant de localiser la personne à la mer de manière à autoriser un repêchage rapide de celle-ci.

La présente invention a aussi pour but de réaliser un dispositif de sauvetage d'une personne à la mer dont la mise en oeuvre est bien protégée de déclenchements intempestifs.

On atteint ces buts de l'invention, ainsi que d'autres qui apparaîtront dans la suite, avec un dispositif de sauvetage d'une personne tombée d'un véhicule nautique, comprenant des moyens de secours embarqués dans le véhicule et conçus pour être mis à l'eau sous la commande d'un signal radioélectrique émis automatiquement par un émetteur de tels signaux incorporé à un boîtier d'alarme porté par la personne, lorsque celle-ci arrive dans l'eau, ce signal commandant des moyens de largage des moyens de secours, dispositif caractérisé en ce que le véhicule est équipé d'une source acoustique immergée pour émettre des signaux acoustiques dans l'eau et en ce que le boîtier d'alarme comprend en outre un capteur acoustique sensible aux signaux qui se propagent dans l'eau à partir de la source acoustique pour commander en réponse l'émission d'un signal radioélectrique par l'émetteur incorporé à ce boîtier, ce signal radioélectrique étant alors capté par un récepteur installé dans le véhicule pour déclencher les moyens de largage des moyens de secours.

Suivant un premier mode de réalisation de l'invention, les moyens de secours sont constitués par une balise équipée de moyens permettant de la localiser, qui comprennent un capteur acoustique directionnel immergé sensible aux signaux émis par la source acoustique du véhicule, un compas, des moyens électroniques de traitement des signaux délivrés par le capteur et le compas et des moyens de transmission radioélectriques associés à ces moyens de traitement pour émetttre des signaux permettant la localisation de la balise, le récepteur radioélectrique du véhicule captant ces signaux.

Suivant un deuxième mode de réalisation de l'invention, adapté au sauvetage d'un navigateur solitaire, les moyens de secours sont constitués par un véhicule de secours motorisé et télécommandé, équipé d'une source acoustique immergée, le boîtier d'alarme étant équipé d'un capteur acoustique sensible aux signaux de cette source et à l'orientation de la source pour former les signaux de télécommande du moteur du véhicule de secours, de manière à rapprocher celui-ci du navigateur.

Aux dessins annexés, donnés seulement à titre d'exemple :
la figure 1 représente schématiquement un véhicule nautique équipé du dispositif suivant l'invention,
la figure 2 représente schématiquement un boîtier d'alarme formant partie du dispositif de la figure 1 et porté par toute personne embarquée dans le véhicule et susceptible de tomber à l'eau,
la figure 3 représente schématiquement une balise formant partie d'un mode de réalisation du dispositif suivant l'invention, et
la figure 4 est un diagramme fonctionnel de moyens électroniques formant partie d'un coffret de commande embarqué dans le véhicule et constituant l'un des éléments essentiels du dispositif suivant l'invention.

On se réfère à la figure 1 du dessin annexé qui représente schématiquement un véhicule nautique tel qu'un bateau 1, équipé du dispositif suivant l'invention qui comprend essentiellement :
- une source 2 d'émission acoustique placée sous la coque du navire, source constituée par un transducteur générateur d'impulsions acoustiques connu sous le vocable anglo-saxon "pinger",
- une balise acoustique et radioélectrique 3 fixée à l'arrière du navire, par des moyens de largage actionnés comme on le décrira dans la suite,
- un coffret de commande électronique 4 placé à bord du navire et muni d'une antenne radio 5, ce coffret étant relié à la source 2 et aux moyens de largage de la balise, et
- un boîtier d'alarme individuel 6 porté autour du cou par toute personne embarquée sur le navire et susceptible de tomber à l'eau.

La source d'émission acoustique 2 ou "pinger" émet en permanence des impulsions acoustiques, elle est commandée par un module électronique 20 formant partie du coffret 4 (voir figure 4).

La balise 3 est directement dérivée des bouées aéronavales d'écoutes sous-marines qui sont larguées d'avion. Elle comprend divers organes (présentés dans la suite) enfermés dans un corps sensiblement cylindrique, et de manière à présenter une flottabilité positive. Après largage la balise se déploie et prend la configuration représentée à la figure 3. Comme représenté sur cette figure, elle comporte, outre le corps 7 :
- une partie flotteur 8 - antenne 9 constituée d'une poche qui se gonfle au moyen d'une cartouche de gaz 10, l'antenne 9 du type "fouet" se déployant à l'intérieur du flotteur,
- des moyens électroniques placés dans le corps 7 et composés d'un module électronique 15 d'émission radio, de réception acoustique et de traitement de signaux et d'un module électronique 11 de déploiement du flotteur et d'amorçage des piles d'un bloc de piles 12 d'alimentation,
- une tête de mesure 14 qui, lorsque la balise est déployée comme représenté à la figure 3, reste suspendue au bout d'un fil 13. La tête de mesure 14 comprend un capteur acoustique directionnel, appelé hydrophone dans la technique, et un compas. L'hydrophone est par exemple du type "DIFAR", abréviation de l'expression anglo-saxonne "Directional Frequency And Ranging". Le fil 13 permet de transmettre les signaux captés par l'hydrophone et fournis par le compas au module électronique 10. Avant le déploiement de la balise, ce fil est enroulé sur une bobine à l'intérieur du corps 7 de la balise 3.

L'hydrophone directionnel utilisé dans la tête de mesure 14 est constitué, par exemple, d'une association de quatre capteurs croisés à 90° donnant un signal proportionnel au sinus de la direction du signal reçu et un signal proportionnel au cosinus de cette direction.

A la figure 2 du dessin, on a représenté le boîtier d'alarme électronique 6 formant partie du dispositif suivant l'invention. Ce boîtier, de la taille d'une boîte d'allumettes, comprend un capteur acoustique ou hydrophone 16 omnidirectionnel relié à un module électronique 17 de réception des signaux acoustiques, ce module électronique activant un module électronique 18 d'émission radio VHF. L'antenne VHF est constituée par un collier 19 de support du boîtier autour du cou. Une alimentation électrique 26 complète le boîtier.

Sur le diagramme fonctionnel de la figure 4, il apparaît que le coffret de commande 4 du dispositif suivant l'invention comprend essentiellement un module électronique 20 de commande d'émission acoustique par le "pinger" 2, un module électronique 21 de réception VHF associé à l'électronique de commande 22 du largage de la balise, un microprocesseur 23 pour calculer notamment la distance de la balise, et un dispositif d'affichage 24 du cap et de la distance de cette balise sur le coffret. L'alimentation électrique 25 du coffret est assurée, soit par le réseau de bord s'il existe, soit par des batteries.

Le fonctionnement du dispositif de sauvetage suivant l'invention s'établit alors comme suit. Si une personne équipée du boîtier d'alarme individuel 6 tombe à la mer, l'hydrophone 16 de ce boîtier reçoit l'impulsion acoustique émise par la source 2 et cette réception engendre un signal radio VHF qui est émis par le collier antenne 19.

Le signal radio est alors reçu par l'antenne 5 du coffret 4 qui commande le largage de la balise 3. Ce largage est obtenu, par exemple, par le déclenchement de moyens pyrotechniques (non représentés).

Suivant la présente invention, on utilise donc pour déclencher le largage de la balise 3, une propagation d'ondes acoustiques dans l'eau, propagation qui n'est détectée que lorsque la personne équipée du boîtier d'alarme 5 est effectivement tombée dans l'eau. Une telle détection est beaucoup plus fiable que celle établie par le mouillage de contacts électriques, mouillage qui peut intervenir alors même que la personne est toujours sur le bateau. Cette amélioration de la fiabilité de la détection de la mise à l'eau de la personne est un avantage important apporté par la présente invention.

On notera que la balise 3 étant larguée immédiatement et automatiquement, elle tombe à l'eau à proximité immédiate du naufragé ce qui permet de déduire le repérage de la position de celui-ci à partir du repérage de la position de la balise 3.

Suivant la présente invention, on localise celle-ci à l'aide du capteur acoustique directionnel qui se trouve dans la tête de mesure 14 déployée sous la balise pour recevoir les émissions de la source acoustique 2. Le capteur directionnel peut ainsi déterminer le gisement du véhicule grâce aux deux signaux délivrés par ce capteur, l'un proportionnel à sin ϑ et l'autre à cos ϑ, ϑ étant le gisement du véhicule. Avec l'information donnée par le compas incorporé à la tête de mesure 14 de la balise, la partie "traitement de signaux" du module électronique 15 de la balise code l'information de cap que devra suivre le véhicule pour rejoindre le naufragé et transmet le code en VHF vers le coffret 4 de l'embarcation, par l'intermédiaire de l'antenne 9 de la balise et de l'antenne 5 du coffret.

Des moyens de mesure de l'instant (non représentés), d'émission du signal par la source acoustique 2 du véhicule, et de l'instant de réception du signal radio émis par la balise 3 à la réception du signal acoustique, fournissent au microprocesseur 23 (voir figure 4) l'intervalle de temps permettant à celui-ci de calculer la distance balise-véhicule et donc la distance balise-naufragé, celui-ci étant supposé proche de la balise 3. Le microprocesseur commande alors le dispositif d'affichage 24 du cap et de la distance du naufragé.

De nombreuses variantes peuvent être apportées au dispositif de sauvetage décrit et représenté qui n'a été donné qu'à titre d'exemple.

En particulier, le dispositif peut comprendre, en outre, des dispositifs d'alarme qui sont déclenchés simultanément au largage de la balise. Par exemple, celle-ci peut être équipée d'une lampe à éclat et émettre éventuellement une substance fumigène, en tant que moyens de signalisation optiques de la position de cette balise. Le flotteur déployé de la balise peut aussi être conformé de manière à pouvoir servir de support sur lequel le naufragé pourra s'accrocher éventuellement. La balise pourrait encore être équipée d'un haut-parleur étanche et d'une liaison phonie-radio entre l'embarcation et la balise pour établir un contact oral avec le naufragé.

Suivant un mode de réalisation simplifié du dispositif suivant l'invention, on supprime le "pinger" de coque et c'est la "signature" acoustique de l'embarcation, résultant de toutes les sources d'émissions acoustiques présentes dans celle-ci, telle qu'elle est reçue par la tête de mesure de la balise, qui permet de localiser celle-ci, en direction seulement.

Le mode de réalisation décrit plus haut du dispositif suivant l'invention suppose qu'il y ait plusieurs hommes à bord de l'embarcation. Pour adapter ce dispositif à la recherche de navigateurs solitaires naufragés, on peut munir une embarcation de secours, un hélicoptère ou autre aéoronef, d'un coffret de réception VHF. Si l'embarcation du naufragé n'a pas coulé, les secours envoyés à la recherche du navigateur solitaire et ayant repéré l'embarcation peuvent retrouver le naufragé dans le voisinage de celle-ci.

Dans une variante perfectionnée du dispositif suivant l'invention conçu à l'usage des navigateurs solitaires, le boîtier d'alarme individuel comporte un capteur acoustique directionnel propre à fonctionner à plusieurs mètres sous la surface de l'eau et fournissant, comme la balise du mode de réalisation précédent, le cap d'une source acoustique. Le capteur acoustique est soutenue par un fil qui est déroulé par le naufragé lui-même. La présence de cette tête acoustique accroît évidemment un peu le volume du boîtier d'alarme individuel.

Le moyen de secours embarqué sur le navire du navigateur solitaire n'est plus alors constitué par une balise mais par un petit véhicule motorisé et télécommandé qui est largué en cas de chute à la mer du navigateur solitaire. Ce véhicule est muni d'un moteur électrique commandé à partir des signaux de localisation du naufragé établis dans le boîtier d'alarme individuel par une électronique associée au capteur acoustique et émis par l'antenne de ce boîtier. Le véhicule est équipé d'une source acoustique ou "pinger" et d'un coffret de commande. Le coffret reçoit les signaux VHF émis par le boîtier d'alarme, ces signaux codés contenant le gisement et la distance du naufragé. La télécommande du moteur du véhicule, alimentée par ces informations, dirige alors le véhicule vers le naufragé.

## Revendications

1. Dispositif de sauvetage d'une personne tombée d'un véhicule nautique, comprenant des moyens de secours embarqués dans le véhicule et conçus pour être mis à l'eau sous la commande d'un signal radioélectrique émis automatiquement par un émetteur de tels signaux incorporé à un boîtier d'alarme porté par la personne, lorsque celle-ci arrive dans l'eau, ce signal commandant des moyens de largage des moyens de secours, dispositif caractérisé en ce que le véhicule est équipé d'une source acoustique (2) immergée pour émettre des signaux acoustiques dans l'eau et en ce que le boîtier d'alarme (6) comprend en outre un capteur acoustique (16) sensible aux signaux qui se propagent dans l'eau à partir de la source acoustique pour commander en réponse l'émission d'un signal radioélectrique par l'émetteur (18, 19) incorporé à ce boîtier, ce signal radioélectrique étant alors capté par un récepteur installé dans le véhicule pour déclencher les moyens de largage des moyens de secours.

2. Dispositif conforme à la revendication 1, caractérisé en ce que les moyens de secours sont constitués par une balise (3) équipée de moyens de localisation de cette balise comprenant un capteur acoustique directionnel immergé sensible aux signaux émis par la source acoustique du véhicule, un compas, des moyens électroniques de traitement des signaux délivrés par le capteur et le compas et des moyens de transmission radioélectriques associés à ces moyens de traitement pour émettre des signaux permettant la localisation de la balise, le récepteur radioélectrique du véhicule captant ces signaux.

3. Dispositif conforme à la revendication 2, caractérisé en ce que les moyens de localisation comprennent des moyens de mesure du cap de la balise, des moyens de mesure de l'intervalle de temps entre l'émission d'un signal par la source acoustique du véhicule et la réception d'un signal radio émis par les moyens de transmission radio de la balise, à la détection du signal acoustique, et des moyens pour calculer la distance qui sépare la balise du véhicule à partir de cet intervalle de temps.

4. Dispositif conforme à l'une quelconque des revendications 2 et 3, caractérisé en ce que la balise comprend des moyens (10) déclenchés par sa mise à l'eau, pour déployer un flotteur (8) et une tête de mesure (14) comprenant le capteur acoustique directionnel et le compas.

5. Dispositif conforme à la revendication 4, caractérisé en ce que l'antenne (9) des moyens de transmission radioélectriques de la balise est portée par le flotteur.

6. Dispositif conforme à l'une quelconque des revendications 4 et 5, caractérisé en ce que le flotteur (8) est conformé en moyen de support utilisable par la personne mise à l'eau.

7. Dispositif conforme à l'une quelconque des revendications 2 à 6, caractérisé en ce que la balise est équipée de moyens de signalisation optique actionnés au largage de la balise.

8. Dispositif conforme à l'une quelconque des revendications précédentes, caractérisé en ce que le boîtier d'alarme (6) est porté par la personne à l'aide d'un collier (19) formant antenne pour l'émetteur radio (18) du boîtier.

9. Dispositif conforme à la revendication 3, caractérisé en ce que le récepteur radioélectrique installé dans le véhicule fait partie d'un coffret (4) qui comprend en outre des moyens électroniques (20) de commande de l'émission de la source acoustique, des moyens de commande (22) du largage de la balise, les moyens de mesure du temps pour le calcul de la distance balise-véhicule et des moyens d'affichage (24) de cette distance et du cap de la balise.

10. Dispositif conforme à la revendication 1, adapté au sauvetage d'un navigateur solitaire, caractérisé en ce que les moyens de secours sont constitués par un véhicule de secours motorisé et télécommandé, équipé d'une source acoustique immergée et en ce que le capteur acoustique du boîtier d'alarme est sensible aux signaux de cette source et à l'orientation de la source pour former des signaux de télécommande du moteur du véhicule de secours, de manière à rapprocher celui-ci du navigateur.

11. Dispositif conforme à la revendication 10, caractérisé en ce que ledit capteur acoustique est monté à l'extrémité d'un fil enroulé dans le boîtier d'alarme, le boîtier comprenant des moyens pour dérouler le fil qui sont actionnés par le navigateur tombé dans l'eau.

12. Dispositif conforme à l'une quelconque des revendications 2 et 4 à 8, caractérisé en ce que la source acoustique est constituée par la signature acoustique du véhicule pour former un signal propre à déterminer le gisement du véhicule par rapport à la balise.

## Patentansprüche

1. Einrichtung für die Bergung einer von einem Seefahrzeug gefallenen Person, mit Rettungsmitteln, die auf dem Fahrzeug untergebracht und dazu vorgesehen sind, unter der Steuerung eines radioelektrischen Signals zu Wasser gelassen zu werden, wobei das radioelektrische Signal von einem Sender solcher Signale, der in ein von der Person getragenes Alarmgehäuse eingebaut ist, automatisch ausgesandt wird, wenn diese Person in das Wasser eintritt, wobei das Signal Mittel für den Abwurf der Rettungsmittel steuert, wobei die Einrichtung dadurch gekennzeichnet ist, daß das Fahrzeug mit einer unter Wasser befindlichen Schallquelle (2) ausgerüstet ist, um in das Wasser Schallsignale auszusenden, und daß das Alarmgehäuse (6) außerdem einen Schallempfänger (16) aufweist, der auf die von der Schallquelle ausgehenden und im Wasser sich ausbreitenden Signale anspricht, um in Reaktion darauf die Aussendung eines radioelektrischen Signals vom in dieses Gehäuse eingebauten Sender (18, 19) zu steuern, wobei dieses radioelektrische Signal anschließend von einem im Fahrzeug eingebauten Empfänger aufgenommen wird, um die Mittel für den Abwurf der Rettungsmittel zu starten.

2. Einrichtung gemäß Anspruch 1, dadurch gekennzeichnet, daß die Rettungsmittel von einer Bake (3) gebildet werden, die versehen ist mit Mitteln für die Lokalisierung dieser Bake, die einen unter Wasser befindlichen, richtungsabhängigen Schallempfänger umfassen, der auf die von der Schallquelle des Fahrzeugs ausgesandten Signale anspricht, einem Kompaß, elektronischen Verarbeitungsmitteln für die vom Empfänger und vom Kompaß ausgegebenen Signale und radioelektrischen Übertragungsmitteln, die diesen Verarbeitungsmitteln zugeordnet sind, um Signale auszusenden, die die Lokalisierung der Bake erlauben, wobei der radioelektrische Empfänger des Fahrzeugs diese Signale aufnimmt.

3. Einrichtung gemäß Anspruch 2, dadurch gekennzeichnet, daß die Lokalisierungsmittel versehen sind mit Mitteln für die Messung des Kurses der Bake, Mitteln für die Messung des Zeitintervalls zwischen dem Aussenden eines Signals durch die Schallquelle des Fahrzeugs und dem Empfang eines von den Radioübertragungsmitteln der Bake ausgesandten Radiosignals bei der Erfassung eines Schallsignals und Mitteln, um anhand dieses Zeitintervalls den Abstand zwischen der Bake und dem Fahrzeug zu berechnen.

4. Einrichtung gemäß einem der Ansprüche 2 und 3, dadurch gekennzeichnet, daß die Bake Mittel (10), die bei ihrem Eintritt ins Wasser betätigt werden, um einen Auftriebskörper (8) zu entfalten, und einen Meßkopf (14), der den richtungsabhängigen Schallempfänger und den Kompaß umfaßt, aufweist.

5. Einrichtung gemäß Anspruch 4, dadurch gekennzeichnet, daß die Antenne (9) der radioelektrischen Übertragungsmittel der Bake vom Auftriebskörper gehalten wird.

6. Einrichtung gemäß einem der Ansprüche 4 und 5, dadurch gekennzeichnet, daß der Auftriebskörper (8) als Tragemittel ausgebildet ist, das von der im Wasser befindlichen Person benutzt werden kann.

7. Einrichtung gemäß einem der Ansprüche 2 bis 6, dadurch gekennzeichnet, daß die Bake mit optischen Signalgebungsmitteln ausgerüstet ist, die beim Abwurf der Bake eingeschaltet werden.

8. Einrichtung gemäß einem der vorangehenden Ansprüche, dadurch gekennzeichnet, daß das Alarmgehäuse (6) von der Person mit Hilfe eines Reifs (19) getragen wird, der für den Radiosender (18) des Gehäuses die Antenne bildet.

9. Einrichtung gemäß Anspruch 3, dadurch gekennzeichnet, daß der im Fahrzeug eingebaute radioelektrische Empfänger einen Teil eines Kastens (4) bildet, der außerdem elektronische Mittel (20) für die Steuerung des Sendens der Schallquelle, Mittel für die Steuerung (22) des Abwurfs der Bake, die Mittel zum Messen der Zeit für die Berechnung des Abstandes Bake-Fahrzeug und Mittel für die Anzeige (24) dieses Abstandes und des Kurses der Bake umfaßt.

10. Einrichtung gemäß Anspruch 1, die für die Bergung eines einzelnen Seemannes ausgebildet ist, dadurch gekennzeichnet, daß die Rettungsmittel von einem motorisierten und ferngesteuerten Rettungsfahrzeug gebildet werden, das mit einer unter Wasser befindlichen Schallquelle ausgerüstet ist, und daß der Schallempfänger des Alarmgehäuses auf die Signale dieser Quelle und auf die Orientierung der Quelle anspricht, um Fernsteuerungssignale für den Motor des Rettungsfahrzeugs zu bilden, derart, daß sich dieses dem Seemann nähert.

11. Einrichtung gemäß Anspruch 10, dadurch gekennzeichnet, daß der Schallempfänger im Alarmgehäuse am Ende eines aufgewickelten Drahtes angebracht ist, wobei das Gehäuse Mittel zum Abrollen des Drahtes aufweist, die von dem ins Wasser gefallenen Seemann betätigt werden.

12. Einrichtung gemäß einem der Ansprüche 2 und 4 bis 8, dadurch gekennzeichnet, daß die Schallquelle durch die akustische Kennzeichnung des Fahrzeugs gebildet wird, um ein Signal zu bilden, das für die Bestimmung des Peilwinkels des Fahrzeugs in bezug auf die Bake geeignet ist.

## Claims

1. A lifesaving device for a person who has fallen from a vessel, comprising rescue means carried by the vessel and designed to be launched in response to a radio signal automatically transmitted by a transmitter of such signals incorporated in an alarm box worn by the said person, when the person falls into the water, said signal activating means for the jettison of the rescue means, said device being characterized in that the vessel is fitted with an immersible acoustic source (2) in order to transmit acoustic signals in the water and in that the alarm box (6) furthermore comprises an acoustic sensor (16) responsive to signals propagated in the water from the acoustic source in order in response to cause the transmission of a radio signal by the transmitter (18 and 19) incorporated with this box, said radio signal being then sensed by a receiver installed in the vessel in order to trigger the means for the jettison of the rescue means.

2. The device as claimed in claim 1, characterized in that the rescue means are constituted by a beacon (3) fitted with means for the localization of the said beacon comprising an immersible acoustic directional sensor responsive to the signals transmitted by the acoustic source of the vessel, a compass, electronic means for the processing of the signals from the sensor and the compass and radio transmission means associated with these processing means rendering possible the localization of the beacon, the radio receiver of the vessel sensing such signals.

3. The device as claimed in claim 2, characterized in that the localization means comprises means for the measurement of the course of the beacon, means for the measurement of the time interval between the transmission of a signal by the acoustic source of the vessel and the reception of a radio signal transmitted by the radio transmission means of the beacon upon detection of the acoustic signal and means in order to calculate the distance which separates the beacon from the vessel on the basis of this time interval.

4. The device as claimed in claim 2 or claim 3, characterized in that the beacon comprises means (10) triggered by its being launched in order to deploy a float (8) and a measurement head (14) comprising the directional acoustic sensor and the compass.

5. The device as claimed in claim 4, characterized in that the antenna (9) of the radio transmission means of the beacon is borne by the float.

6. The device as claimed in claim 4 or claim 5, characterized in that the float (8) is designed as a support means able to be used by the person in the water.

7. The device as claimed in any one of the preceding claims 2 through 6, characterized in that the beacon is fitted with optical signaling means actuated when the beacon is jettisoned.

8. The device as claimed in any one of the preceding claims, characterized in that the alarm box (6) is carried by the person with the aid of a collar 19 constituting an antenna for the radio transmitter (18) of the box.

9. The device as claimed in claim 3, characterized in that the radio receiver installed in the vessel is a part of a case (4) which furthermore comprises electronic means (20) for the control of transmission by the acoustic source, control means (22) for the jettison of the beacon, means for time measurement for the calculation of the distance between the beacon and the vessel and display means (24) for displaying this distance and the course of the beacon.

10. The device as claimed in claim 1 adapted for saving the life of a single sailor, characterized in that the rescue means are constituted by a remote controlled power rescue vessel, fitted with an immersible acoustic source and in that the acoustic sensor of the alarm box is responsive to signals from the source and to the orientation of the source in order to generate remote control signals for the engine of the rescue vessel in such a manner as to guide the same to the sailor.

11. The device as claimed in claim 10, characterized in that the said acoustic sensor is connected with the end of a wire rolled up in the alarm box, the box comprising means to unroll the wire which are operated by the sailor in the water.

12. The device as claimed in any one of the preceding claims 2 and 4 through 8, characterized in that the acoustic source is constituted by the acoustic recognition signal of the vessel in order to form a unique signal in order to ascertain the bearing of the vessel in relation to the beacon.
